# EUROPÄISCHE PATENTSCHRIFT

(11) **EP 0 855 980 B1**
(45) Veröffentlichungstag und Bekanntmachung des Hinweises auf die Patenterteilung: **28.02.2001**
(21) Anmeldenummer: 96929312.5
(22) Anmeldetag: 23.08.1996
(51) Int. Cl.: B61D 19/00, B61D 39/00, B61D 17/08

(54) **SCHIEBEWANDANORDNUNG**
SLIDING WALL ARRANGEMENT
SYSTEME DE PAROIS COULISSANTES

(43) Veröffentlichungstag der Anmeldung: 05.08.1998
(73) Patentinhaber: DaimlerChrysler AG, 70546 Stuttgart (DE)
(72) Erfinder: WAGENER, Paul-Werner, D-57250 Netphen (DE); SCHÖNBERGER, Peter, D-21029 Hamburg (DE); KÖHLER, Günter, D-57074 Siegen (DE)
(74) Vertreter: Luderschmidt, Schüler & Partner GbR
(86) Internationale Anmeldenummer: EP9603714
(87) Internationale Veröffentlichungsnummer: WO9807606

(56) Entgegenhaltungen:
- DE-A- 1 755 158
- DE-A- 1 803 485
- DE-A- 2 640 351

## Beschreibung

Die Erfindung betrifft eine Schiebewandanordnung für mittels eines festen Daches abgedeckten Eisenbahngüterwagen, wobei die in geschlossenem Zustand in einer Ebene liegenden Schiebewandteile über jeweils ein Handrad und ein damit verbundenes Betätigungsgestänge in Wagenquerrichtung unten aus einer Schließebene in eine Verschiebeebene auf eine untere Laufschiene aufsetzbar zum Öffnen mittels Rollen über die geschlossenen Schiebewandteile und Zwischenpfosten zwischen den Schiebewandteilen in Wagenlängsrichtung verschiebbar sind.

Gedeckte Eisenbahngüterwagen mit in geschlossenem Zustand in einer Ebene liegenden Schiebewandteilen sind an sich bekannt. Bei einer dieser bekannten Ausführungen (DE-PS 11 16 260) ist die Seitenwand durch eine Zwischensäule in Wagenquermitte aufgeteilt, wobei die Zwischensäule als Tragelement den Außenlangträger des Untergestells mit dem Längsobergurt des Daches verbindet und die Verschluß- und Schwenkeinrichtungen der rechts und links anliegenden Schiebewandteile aufnimmt. Jede Seitenwand weist dabei zwei Schiebewandteile auf, die in Schienen im Längsobergurt beziehungsweise am Außenlangträger oder auf dem sich in Schließstellung befindlichen Schiebewandteil verschiebbar sind. Nachteilig bei dieser Aufführung ist das mangelnde Abheben der Schiebewandteile am Wagenende in der ersten Phase des Verschiebens der Schiebewandteile zum Öffnen der Seitenwand, wodurch bei an den Schiebewandteilen anliegendem Ladegut deren Öffnung behindert wird.

Bei einer weiteren, in der DE-PS 21 03 985 vorbeschriebenen Ausführung ist im Längsobergurt des Seitenwandrahmens des Eisenbahngüterwagens eine einzige, gerade und stoßfrei durchlaufende Laufschiene angeordnet, wobei die seitliche Außenfläche des Außenlangträgers des Untergestells die Anlauffläche für die Unterkante der Schiebewandteile bildet und das Betätigungsgestänge ausschwenkbare Teile der Anlauffläche und jedes Schiebewandteil Anlauffläche für die anderen Schiebewandteile trägt. Bei dieser Ausführung sind im Fußboden nahe den Außenlangträgern in ausgeschwenkter Stellung mit einem Stegblech ihrer Außenseite Ausschnitte der Außenlangträger ausfüllende Teile der Anlauffläche bildende Konsolen durch als Parallelführung wirkende und mit dem Betätigungsgestänge über Wellen gekuppelte Hebel in Wagenquerrichtung verschwenkbar angeordnet, wobei die Schiebewandteile unten Stützarme tragen, an deren freien Enden um vertikale Achsen drehbare Rollen und das Stegblech unten an den Außenlangträgern beziehungsweise den Konsolen umfassende Führungskrampen angeordnet sind, wobei wiederum für jeden Schiebewandteil im Längsobergurt des Seitenwandrahmens mindestens zwei an den freien Enden von Hebeln gelagerten Rollen oder Führungsgabeln angeordnet sind, die an durch das Bestätigungsgestänge drehbaren Wellen in Wagenquerrichtung schwenkbar befestigt sind und die Schiebewandteile oben an Stützarmen um waagerechte Achsen drehbare Laufrollen und mit den Rollen beziehungsweise Führungskabeln zusammenwirkende Stütznocken tragen. Diese vorbekannte Ausführung einer Schiebewandanordnung weist jedoch nachteilig eine Vielzahl von Betätigungselementen im Wagenkasten auf, die in unwirtschaftlicher Weise herstellbar und montierbar sind.

Es sind aus der Praxis und aus Vorveröffentlichungen noch weitere Schiebewandanordnungen für geschlossene Eisenbahngüterwagen bekannt. Alle diese vorbekannten Ausführungen weisen den Nachteil auf, daß die Schiebewandteile beim Verschwenken aus ihrer Schließstellung in die Verschiebestellung lediglich horizontal in etwa gleicher Ebene oder lediglich mit einem geringen Anheben von der Längsachse des Eisenbahngüterwagens weg nach außen verschwenkt werden. Bei modernen Eisenbahngüterwagen besteht das Dach lediglich noch aus einem relativ schmalen Bauelement, um beim horizontalen Be- und Entladen den oberen Bereich des Wagenkastens innerhalb der durch das Lichtraumprofil bedingten Einschnürung für das Stapeln des Ladegutes voll ausnutzen zu können. Die Schiebewandteile, die in ihrem oberen Bereich dem Lichtraumprofil folgend nach innen verkröpft sind, übernehmen dabei quasi mit Dachfunktion in ihrem oberen Bereich. Beim Setzen des Ladegutes bedingt durch Auflaufstöße können sich die Ladegutstapel in ihrem oberen Bereich auch nach außen gegen die innen verkröpften Abschnitte der Schiebewand verschieben und dort anlegen. Beim lediglich horizontalen nach außen Verschwenken der Schiebewandteile zu deren Öffnen besteht dabei die Gefahr, daß sich die Schiebewandteile in ihrem oberen Bereich nicht von anliegendem Ladegut lösen und somit Schwierigkeiten beim Öffnen der Schiebewandteile auftreten können.

Weiter sind bei allen vorbekannten Schiebewänden deren Betätigungseinrichtung aufwendig und erfordern aufwendige Übertragungseinrichtungen in dem Dachbereich.

Ausgehend von diesem Stand der Technik ist es Aufgabe der Erfindung, eine Schiebewandanordnung fer eingangs genannten Art anzugeben, bei denen die Handhabung der Schiebewände besonders einfach ist und die Anzahl der zur Handhabung erforderlichen Betätigungselemente möglichst gering ist

Diese Aufgabe wird gemäß der Erfindung bei einem Eisenbahngüterwagen der eingangs genannten Art dadurch gelöst, daß die Schiebewandteile beim Verschwenken aus ihrer Schließebene in die Verschiebeebene oben in festen Führungen des Daches geführt schräg nach oben und außen anhebbar sind. Durch dieses gleichzeitige Abheben der Schiebewand von ihrer Schließstellung in eine Verschiebestellung nach oben und außen wird deren Abheben von etwa anliegendem Ladegut sowohl im vertikalen Bereich der Schiebewand als auch in dem zur Wagenlängsmitte hin abgekröpften Bereich der Schiebewand sicher vermieden.

Gemäß der Erfindung sind die Führungen zur Wagenlängsmitte hin durch nach unten gerichtete feste Dachseiten gebildet, die eine Neigung zur Wagenlängsmitte hin aufweisen, wobei sich die Schiebewand in Schließstellung entweder direkt oder unter Zwischenschaltungen von Verstärkungen gegen diese Dachseiten abstützt und wobei die Dachseiten in Verschiebestellung der Schiebewand die Führung der Schiebewand gegen die Wagenlängsmitte bilden. Durch diese vorgenannte Konstruktion wird eine einfache wirtschatliche Konstruktion erzielt. Die Dachseiten bilden gleichzeitig die Führung der Schiebewand gegen die Wagenlängsmitte. Die Anzahl der Bauelemente wird verringert.

Die Führung der Schiebewand oben quer zur Wagenlängsmitte nach außen erfolgt durch an dem Dach, mit Abstand zu den Dachseiten befestigte, parallel zu diesen verlaufende Stege, wobei sich die Schiebewand in Schließstellung nach außen gegen die Stege abstützt und in Verschiebestellung die Schiebewand nach außen durch die Stege geführt ist. Die Stege bilden somit in Verbindung mit den Dachseiten sowohl die Führung der Schiebewand in Verschiebestellung als auch die Stützfläche der Schiebewand in Schließstellung. Durch diese Anordnung wird ebenfalls die Anzahl der erforderlichen Bauelemente vermindert.

An dem Dach sind beidseitig der Wagenlängsmitte längs verlaufende profilierte Dichtbleche über Gummistreifen einseitig und vertikal beweglich angeordnet, wobei die Dichtbleche in Schließstellung der Schiebewandteile durch ihr Eigengewicht mit ihrer freien Längsseite auf diesen aufliegen, in Verschiebestellung der Schiebewandteile von diesen angehoben sind und das zu verschiebende Schiebewandteil unter dem Dichtblech entlang gleitend geführt ist. Die Anordnung dieser gummigelagerten Dichtbleche gewährleistet eine Abdichtung der Schiebewandteile im Dachbereich und gewährleistet gleichzeitig eine optimale Ausnutzung des Lichtraumprofils durch ihre flache, bewegliche Bauweise.

Einzelheiten der Erfindung sind anhand eines Ausführungsbeispiels in der Zeichnung erläutert.

Es zeigen
- Fig. 1: Die Seitenansicht eines Eisenbahngüterwagens mit der Schiebewandanordnung gemäß der Erfindung
- Fig. 2: Ein Teil der Seitenansicht nach Fig. 1 in vergrößerter Darstellung
- Fig. 3: Den Schnitt nach Linie lll-lll der Fig. 2
- Fig. 4: Ein Teil des Schnittes nach Fig. 3 mit einem Schiebewandteil in Schließstellung und einem Schiebewandteil in Verschiebestellung
- Fig. 5: Die Einzelheit "A" der Fig. 4 in vergrößerter Darstellung
- Fig. 6: Die Einzelheit "B" der Fig. 4 in vergrößerter Darstellung
- Fig. 7: Die Einzelheit nach Fig. 6 mit einem Schiebewandteil in Verschiebestellung
- Fig. 8: Die Einzelheit "C" der Fig. 3 in vergrößerter Darstellung
- Fig. 9: Die Draufsicht auf die Einzelheit "D" der Fig. 2 in vergrößerter Darstellung
- Fig. 10: Einen Teil der Stirnansicht des Eisenbahngüterwagens nach Fig. 1 mit der Betätigungseinrichtung der Schiebewände.

Der in der Figur 1 dargestellte Eisenbahngüterwagen besteht im wesentlichen aus den Laufwerken 1, dem Untergestell 2, den Stirnwänden 3, dem Dach 4 und jeweils pro Wagenlängsseite zwei Schiebewandteilen 5. Jeder Schiebewandteil 5 liegt in Schließstellung der Schiebewandteile 5 mit seinen Längsseiten unten dicht gegen das Untergestell 2 und oben dicht gegen das Dach 4 an. Mit seinen Längsenden liegt jedes Schiebewandteil 5 in Schließstellung zum einen gegen die Stirnwand 3 und zum anderen gegen den Zwischenpfosten 6 dicht an. Jedes Schiebewandteil 5 ist in seinem Querschnitt angelehnt an das Eisenbahnlichtraumprofil ausgebildet, d. h. in seinem unteren Bereich verläuft jedes Schiebewandteil 5 vertikal in einer Ebene, um in seinem oberen Bereich der Einschnürung des Lichtraumprofils folgend nach innen abgewinkelt zu werden. Das Untergestell 2 ist in herkömmlicher Bauweise mit Außenlangträgern 7 ausgebildet. Das die Stirnwände 3 verbindende Dach besteht lediglich aus einem schmalen, kastenförmig gekanteten, unten offenen Bauteil, welches innen mit Querstegen 8 ausgesteift ist. Zum Verschieben der Schiebewandteile sind unten an diesen nahe deren Längsenden fest Laufrollenfüße 9 angeordnet, an deren freien Enden je eine Laufrolle 10 um eine horizontale Achse drehbar angeordnet ist. Die Laufrollen 10 stehen in Verschiebestellung der Schiebewandteile 5 auf einer Laufschiene 11, die außen fest am Außenlangträger 7 des Untergestells angeordnet ist. Die Laufschiene 11 ist dabei gerade und ununterbrochen von Stirnwand 3 zu Stirnwand 3 durchlaufend ausgebildet. Jeder Schiebewandteil 5 wird zum Verschwenken unten aus seiner Schließstellung über die Laufrollen 10 auf die Laufschienen 11 angehoben und ausgeschwenkt. Dieses Anheben und Ausschwenken des Schiebewandteils 5 erfolgt über eine längs am Außenlangträger 7 des Untergestells 2 drehbar gelagerte Betätigungswelle 12, die für jede Laufrolle 10 der Schiebewand 5 eine Stützschiene 13 aufweist. Zum Verdrehen der Betätigungswelle 12 jeden Schiebewandteiles 5 ist and der zugehörigen Stirnwand 3 ein Handrad 14 angeordnet, das über ein Getriebe 15 und Hebelgestänge 16 die Betätigungswelle 12 dreht. Handrad 14, Getriebe 15 und Hebelgestänge 16 sind jedoch nicht Gegenstand vorliegender Erfindung.

Oben ist an jedem Schiebewandteil 5 nahe dessen Längsenden je ein Rollenfuß 20 angeordnet, der an seinem freien Ende eine um eine vertikale schräg zur Wagenlängsmitte geneigte Achse drehbar eine Führungsrolle 21 trägt. Das Dach 4 ist an seinen Längsseiten mit ebenen, schräg zur Wagenlängsmitte geneigt ausgebildeten Seitenwänden 4a versehen. An den unteren Enden der Seitenwände 4a des Daches 4 sind diese horizontal nach außen und dort an ihren freien Enden weiter vertikal nach oben abgewinkelt ausgebildet. An den Seitenwänden 4a des Daches sind parallel zu den Seitenwänden 4a verlaufend Führungsschienen 22 angeordnet. Diese Führungsschienen 22 sind in dem Bereich, den die Führungsrollen 21 der Schiebewandteile 5 in deren Schließstellung einnehmen, unterbrochen und durch parallel zu den Seitenwänden 4a des Daches 4 in Ebene der Führungsschienen 22 verlaufend angeordnete, auf dem horizontal abgewinkelten Teil der Seitenwand 4a befestigte Stege 23, die mit einer Ausnehmung 22 im Bereich des Rollenfußes 20 versehen sind, ersetzt.

In Schließstellung der Schiebewandteile 5 liegen diese unten über die Betätigungswelle 12, Stützschiene 11 und die Laufrollen 10 verschwenkt dicht gegen den Außenlangträger 7 des Untergestells 2 an. Oben liegen die Schiebewandteile 5 mit Abschlußprofilen 5a labyrintartig in den horizontal und vertikal nach oben abgewinkelten Längsseiten der Dachseiten 4a an. Die Abstützung der Schiebewandteile 5 gegen das Dach 4 erfolgt dabei über die Führungsrollen 21, Rollenfüße 20 einerseits und die Seitenwände 4a des Daches 4 andererseits. Gegen horizontal quer zur Wagenlängsachse nach außen gerichtetes Abheben der Schiebewandteile 5 sind die Schiebewandteile 5 oben durch Anlage der Führungsrollen 21 an den Stegen 23 und unten durch an der Betätigungswelle 12 angeordnete und in Schließstellung der Schiebewandteile 5 gegen die Laufrollenfüße 9 anliegende Haken 24 gesichert. Zum Verschieben der Schiebewandteile 5 werden diese aus ihrer Schließstellung mittels des Handrades 14 und des Getriebes 15 und Hebelgestänges 16 über die Betätigungswelle 12 und die Stützschiene 13 in die Schiebestellung angehoben und nach außen verschwenkt. Dabei werden die Laufrollen 10 von der Stützschiene 13 auf die Laufschiene 11 angehoben und ausgeschwenkt. Oben gleitet jedes Schiebewandteil über seine Führungsrolle 21 an den Seitenwänden 4a des Daches 4 einerseits und den Stegen 23 andererseits geführt schräg nach oben und außen. In dieser angehobenen und ausgeschwenkten Stellung der Schiebewand diese über die Laufschiene 11 unten und in den Führungsschienen 4a, 22 oben über das sich in Schließstellung befindliche Schiebewandteil 5 verschoben werden. Durch diese Konstruktion kann im Dachbereich und im oberen Schiebewandbereich bis auf die Führungsrollen und Führungsschienen auf jede Betätigungseinrichtung verzichtet werden.

An dem Dach 4 sind seitlich jeweils Dichtbleche 25 über Gummistreifen 26 einseitig und vertikal beweglich angeordnet. Diese Dichtbleche 25 liegen in Schließstellung der Schiebewandteilen 5 durch ihr Eigengewicht mit ihrer freien Längsseite auf den Schiebewandteilen 5 auf. In Verschiebestellung der Schiebewandteile 5 werden die Dichtbleche 25 von den Schiebewandteilen 5 angehoben, wobei dann das zu verschiebende Schiebewandteil 5 unter dem Dichtblech 25 gleitend geführt ist.

## Patentansprüche

1. Schiebewandanordnung für mittels eines festen Daches (4) abgedeckte Eisenbahngüterwagen, wobei die in geschlossenem Zustand in einer Ebene liegenden Schiebewandteile (5) über jeweils ein Handrad (14) und ein damit verbundenes Betätigungsgestänge (12, 13, 15, 16) in Wagenquerrichtung unten aus einer Schließebene in eine Verschiebeebene auf eine untere Laufschiene (11) aufsetzbar, zum Öffnen mittels Rollen (10) über die geschlossenen Schiebewandteile (5) und Zwischenpfosten (6) zwischen den Schiebewandteilen (5) in Wagenlängsrichtung verschiebbar sind, dadurch gekennzeichnet, daß die Schiebewandteile beim Verschwenken aus ihrer Schließebene in die Verschiebeebene in festen Führungen (4a, 22, 23) am Dach (4) geführt und schräg nach oben und außen anhebbar sind.

2. Schiebewandanordnung nach Anspruch 1, dadurch gekennzeichnet, daß die Führungen zur Wagenlängsmitte hin durch nach unten gerichtete feste Dachseiten (4a) gebildet sind, die eine Neigung zur Wagenlängsmitte hin aufweisen, wobei sich die Schiebewand (5) in Schließstellung entweder direkt oder unter Zwischenschaltung von Verstärkungen gegen diese Dachseiten (4a) abstützt und wobei die Dachseiten (4a) in Verschiebestellung der Schiebewand (5) die Führung der Schiebewand (5) gegen die Wagenlängsmitte bilden.

3. Schiebewandanordnung nach den Ansprüchen 1 und 2, dadurch gekennzeichnet, daß die Führungen quer zur Wagenlängsmitte nach außen durch an dem Dach (4) befestigte, mit Abstand zu den Dachseiten (4a) parallel zu diesen verlaufenden Stege (22 bzw. 23) gebildet sind, wobei sich die Schiebewand (5) in Schließstellung nach außen gegen die Stege (23) abstützt und in Verschiebestellung nach außen durch die Stege (22) geführt ist.

4. Schiebewandanordnung nach den Ansprüchen 1 bis 3, dadurch gekennzeichnet, daß an dem Dach (4) beidseitig der Wagenlängsmitte längs verlaufend profilierte Dichtbleche (25) über Gummistreifen (26) einseitig und vertikal beweglich angeordnet sind, wobei die Dichtbleche (25) in Schließstellung der Schiebewandteile (5) durch ihr Eigengewicht mit ihrer freien Längsseite auf diesen aufliegen, in Verschiebestellung der Schiebewandteile (5) vo diesen angehoben sind und das zu verschiebende Schiebewandteil unter dem Dichtblech (25) entlang gleitend geführt ist.

## Claims

1. A sliding wall arrangement for railway goods wagons which are covered by means of a fixed roof (4), whereby the sliding wall parts (5) which are in one plane when they are in the closed state can be moved by in each case a hand wheel (14) and an actuating linkage (12, 13, 15, 16) connected therewith, in the transverse direction of the carriage out of a low closed plane into a displacement plane onto a lower rail (11), being then displaceable in the longitudinal direction of the carriage between the sliding wall parts (5) in order to be opened by means of rollers (10) via the closed sliding wall parts (5) and intermediate posts (6), characterised in that when pivoted out of their closed plane into the displacement plane the sliding wall parts are guided in fixed guides (4a, 22, 23) on the roof (4) and can be raised obliquely upwardly and outwardly.

2. A sliding wall arrangement according to claim 1, characterised in that the guides towards the longitudinal centre of the carriage are formed by downwardly directed rigid roof sides (4a) which are inclined towards the longitudinal centre of the carriage, the sliding wall parts (5) being braced in respect of these roof sides (4a) either directly or by the interposition of reinforcements, the roof sides (4a) forming in the direction of displacement of the sliding wall parts (5) the guide for the sliding wall (5) towards the longitudinal centre of the carriage.

3. A sliding wall arrangement according to claims 1 and 2, characterised in that the guides crosswise to the longitudinal centre through the carriage and outwardly are formed by webs (22, 23) fixed to the roof (4) and extending at a distance from the roof sides (4a) and parallel with these latter, the sliding wall (5), in the closed position, being outwardly braced against the webs (23) and, in the closed position, being guided outwards by the webs (22).

4. A sliding wall arrangement according to claims 1 to 3, characterised in that there are on the roof (4) on both sides of the longitudinal centres of the carriage longitudinally extending profiled sealing plates (25) via rubber strips (26) which are adapted for unilateral vertical movement, the sealing plate (25), in the closed position of the sliding wall pans (5), having their free long side resting on these latter by their own weight and. in the displacement position of the sliding wall parts (5), being lifted off these, the sliding wall part which has to be displaced being guided for a sliding movement along and underneath the sealing plate (25).

## Revendications

1. Agencement de paroi coulissante pour des wagons de chemin de fer de marchandises couverts à l'aide d'un toit fixe (4), dans lequel les éléments de parois coulissantes (5) situés dans un seul plan à l'état fermé peuvent venir s'appuyer, dans la direction transversale du wagon, dans la partie inférieure de ce dernier, depuis un plan de fermeture jusque dans un plan de coulissement, sur un rail de roulement inférieur (11) via respectivement un volant à main (14) et une tringlerie de commande (12, 13, 15, 16) liée au dernier cité, et peuvent coulisser dans la direction longitudinale du wagon, à des fins d'ouverture à l'aide de roulettes (10) par-dessus les éléments de parois coulissantes fermés (5) et par-dessus des montants intermédiaires (6) entre les éléments de parois coulissantes (5), caractérisé en ce que les éléments de parois coulissantes sont guidés lors du pivotement depuis leur plan de fermeture jusque dans le plan de coulissement, dans des guidages fixes (4a, 22, 23) sur le toit (4) et peuvent se soulever en inclinaison vers le haut et vers l'extérieur.

2. Agencement de paroi coulissante selon la revendication 1, caractérisé en ce que les guidages en direction du centre longitudinal du wagon sont formés par des côtés de toit fixes (4a) orientés vers le bas, qui présentent une inclinaison en direction du centre longitudinal du wagon, la paroi coulissante (5) s'appuyant, dans sa position de fermeture, soit directement, soit par l'intermédiaire de renforcements contre ces côtés de toit (4a), les côtés de toit (4a) dans la position de coulissement de la paroi coulissante (5) formant le guidage de la paroi coulissante (5) en direction du centre longitudinal du wagon.

3. Agencement de paroi coulissante selon les revendications 1 et 2, caractérisé en ce que les guidages en direction transversale par rapport au centre longitudinal du wagon vers l'extérieur sont formés par des traverses (22 respectivement 23), fixées au toit (4) et s'étendant parallèlement et à distance des côtés de toit (4a), la paroi coulissante (5) s'appuyant dans sa position de fermeture vers l'extérieur contre les traverses (23) et étant guidée dans sa position de coulissement vers l'extérieur par les traverses (22).

4. Agencement de paroi coulissante selon l'une quelconque les revendications 1 à 3, caractérisé en ce que des tôles d'étanchéité profilées (25) s'étendant de part et d'autre du toit (4) le long du centre longitudinal du wagon, sont disposées d'un seul côté par-dessus des bandes en caoutchouc (26) et en mobilité verticale, les tôles d'étanchéité (25) dans la position de fermeture des éléments de parois coulissantes (5) s'appuyant avec leur propre poids avec leur côté longitudinal libre sur les dernières citées, sont soulevées à l'écart de ces mêmes tôles (25) dans la position de coulissement des éléments de parois coulissantes et l'élément de paroi coulissante destiné à coulisser est guidé en glissement le long de la tôle d'étanchéité (25) en dessous de celle-ci.
